# EUROPÄISCHE PATENTSCHRIFT

(11) **EP 2 979 032 B1**
(45) Veröffentlichungstag und Bekanntmachung des Hinweises auf die Patenterteilung: **04.01.2017**
(21) Anmeldenummer: 14714199.8
(22) Anmeldetag: 21.03.2014
(51) Int. Cl.: F23N 5/08

(54) **VORRICHTUNG UND VERFAHREN ZUR BEOBACHTUNG UND ÜBERWACHUNG VON FLAMMEN EINES VERBRENNUNGSPROZESSES**
DEVICE AND METHOD FOR MONITORING AND SUPERVISION OF FLAME IN A COMBUSTION PROCESS
DISPOSITIF ET PROCÉDÉ DE SURVEILLANCE ET DE CONTRÔLE DES FLAMMES DE PROCESSUS DE COMBUSTION

(30) Priorität: 26.03.2013 DE 102013005151
(43) Veröffentlichungstag der Anmeldung: 03.02.2016
(73) Patentinhaber: Reime, Gerd, 77815 Bühl (DE)
(72) Erfinder: Reime, Gerd, 77815 Bühl (DE)
(74) Vertreter: Reinhardt, Harry
(86) Internationale Anmeldenummer: PCT/EP2014/055680
(87) Internationale Veröffentlichungsnummer: WO 2014/154571

(56) Entgegenhaltungen:
- EP-A1- 2 105 669
- EP-A2- 2 682 674
- WO-A1-2006/091617
- GB-A- 2 283 094
- US-A- 4 043 742
- US-B1- 6 404 342

## Beschreibung

Die Erfindung betrifft eine Vorrichtung und ein Verfahren zur Beobachtung und Überwachung der Flammen eines Verbrennungsprozesses, insbesondere in einer Feuerstätte wie einem Ofen, Kachelofen, Kachelkamin oder dergleichen, wobei während des Verbrennungsprozesses Brennstoffe in Gegenwart von Luft verbrannt werden, nach dem Oberbegriff der Ansprüche 1 bzw. 7.

Aus der dem Oberbegriff der unabhängigen Ansprüche zugrundeliegenden DE 27 22 318 A1 ist eine Brennerüberwachung und -regelung für Öfen bekannt, mit der ein Brenner, in dem Brennstoff in Gegenwart von Luft verbrannt wird, geregelt betrieben werden kann. Über eine Einrichtung zur Beobachtung der Flammen wird der Wellenlängenbereich der abgestrahlten Strahlung von Flammen aufgenommen und im Rahmen einer Spektralanalyse in zwei Sätze von Wellenlängenbereichen zerlegt. Aus den Absorptionswellenlängen und den Emissionswellenlängen wird auf den Verbrennungsprozess rückgeschlossen und als Folge davon die Luftzufuhr zum Verbrennungsprozess beeinflusst. Die Beobachtung findet im Brennraum statt und erfordert einen für Heizanlagen entsprechenden Regel- und Steueraufwand.

Aus der EP 2 105 669 A1 ist eine Flammenüberwachungs- und Bewertungseinrichtung bekannt, bei der zwar eine Fotodiode als Sensorelement verwendet wird, jedoch werden dieser Fotodiode verschiedene Bauelemente nachgeordnet, um die Flammfrequenz, die Amplitude des Flammensignals und den mittleren Strahlungsdruck auszuwerten und daraus ein zusammengesetztes Signal zu ermitteln, dass dann über eine Auswerteschaltung ausgewertet werden kann.

Auch die WO 2006/091617 A1, US 6,404,342 B1 oder GB 2 283 094 A verwenden nicht das bloße Sensorsignal, sondern zerlegen dieses in zusätzliche Informationen oder setzen zusätzliche von der Wellenlänge abhängige Sensoren ein.

Zum Heizen von Wohnräumen werden neben den klassischen Zentralheizungen bzw. Öl-, Gas- oder Pelletheizungen auch Öfen wie Kachelöfen, Heizkamine oder Kachelkamine mit sichtbarer Feuerstelle verwendet. Diese werden oft mit Kaminholz, Kohle oder anderen festen Brennstoffen sporadisch geheizt. Um einen möglichst hohen Wirkungsgrad zu erreichen, sollte die Luftzufuhr kurz vor dem endgültigen Abbrennen oder mit dem endgültigen Abbrennen geschlossen werden, um einen Wärmverlust zu vermeiden. Dieser Wärmeverlust tritt jedoch in der Regel viel zu oft auf, da man z.B. im Gespräch mit Freunden abgelenkt ist. Da der Raum selbst warm ist, brennt das Feuer unbemerkt herunter. Die zuvor für die Verbrennung benötigte Frischluft durchströmt den Ofen und kühlt ihn aus. Um wieder Wärme zu erhalten, muss der Ofen entsprechend oft neu befüllt werden. Dies führt zu höheren Heizkosten und, aus Umweltgesichtspunkten noch schädlicher, zu einer unnötigen CO²-Belastung.

Um diesen Zustand zu beseitigen, gibt es Vorrichtungen, die die Luftzufuhr bei entsprechendem Stand des Abbrandes selbständig schließen. Allerdings müssen diese Vorrichtungen fest in einem dazu vorbereiteten Ofen eingebaut sein, was mit entsprechenden Anschaffungskosten einhergeht. Deshalb ist auch nur ein geringer Teil aller Öfen mit einer solchen Vorrichtung ausgestattet.

Ausgehend von diesem Stand der Technik liegt der vorliegenden Erfindung die Aufgabe zugrunde, eine Vorrichtung und ein Verfahren zur effektiveren Beheizung von Öfen bereitzustellen.

Diese Aufgabe wird durch eine Vorrichtung mit den Merkmalen des Anspruches 1 sowie durch ein Verfahren mit den Merkmalen des Anspruches 7 gelöst.

Zu diesem Zweck ist eine Fotodiode als optischer Sensor vorgesehen, der die Flammdichte je Zeiteinheit erfasst und mittelt. Unter dem Begriff Flammdichte wird im Rahmen dieser Anmeldung die Anzahl und/oder Amplitude an Flammen verstanden, die je Zeiteinheit auftreten. Die Flammen lösen ein Flackerlicht aus, das von der Fotodiode erfasst wird und zur Auslösung eines vorzugsweise manuellen Steuereingriffs für die Beeinflussung der Luftzufuhr ausgewertet wird. Der Steuereingriff kann jedoch auch selbsttätig erfolgen oder Teil eines Regelungsprozesses sein, wenngleich im Rahmen der Erfindung dem manuellen Steuereingriff der Vorzug gegeben wird. Dazu weist die Vorrichtung einen Signalgeber auf, der bei Unterschreiten einer bestimmten Flammdichte ein Signal zur Auslösung des Steuerangriffs ausgibt. Diese vorgegebene oder vorgebbare Flammdichte tritt beim Verbrennungsprozess eine gewisse Zeit nach dem maximalen Wert an Flammdichte, also nach dem vollständigen Auflodern, ein. Erst wenn dieser Bruchteil der maximalen Flammdichte erreicht wird, sollte die Luftzufuhr geschlossen werden. Durch die damit gegebene Überwachung des Verbrennungsprozesses, auf die weiter unten noch eingegangen wird, kann dann die Wärme im Ofen gehalten werden und gleichzeitig kann ein vollständiger Verbrennungsprozess gewährleistet werden, was zur Reduzierung der CO²-Belastung beiträgt.

Vorzugsweise handelt es sich bei der Vorrichtung um ein vom Ofen unabhängiges Gerät, das mit dem Ofen lediglich in Sichtverbindung steht. Dieses Gerät meldet sich ohne weitere Bedienung selbständig, wenn ein entsprechender Abbrand erreicht ist und die Luftzufuhr vom Ofen geschlossen werden sollte. Dieses Gerät muss damit aber auch selbst erkennen, wann ein Ofen entzündet wurde und wann das Brenngut entsprechend abgebrannt ist. Das Gerät kann in einem nahezu beliebigen Abstand zum Ofen stehen und immer aktiv sein, d.h. es muss nicht von Hand aktiviert werden, wenn Brenngut entzündet wird. Die einzige Bedienung besteht in dem Betätigen einer Taste zum Unterbrechen des Alarms, der nach entsprechendem Abbrand ertönt und zum Schließen der Luftzufuhr auffordert. Vorzugsweise ist lediglich sicherzustellen, dass die Fotodiode in Sichtverbindung mit der Feuerstätte steht, wozu der Ofen eine für die von der Fotodiode erfasste Lichtstrahlung durchlässige Platte wie eine Scheibe aufweist.

Vorzugsweise ist die Vorrichtung so aufgebaut, dass sie im Brennprozess die Anzündphase mittels eines ersten Timers erkennt und dann zunächst nicht weiter den Verbrennungsprozess beachtet, bis der eigentliche Verbrennungsprozess in Gang ist. Ebenso ist vorzugsweise ein weiterer Timer vorgesehen, der eine Überwachung des Verbrennungsprozesses nach Schließen der Luftzufuhr unterbindet, da es sonst zu Fehlauslösungen kommen kann.

Verfahrensgemäß wird lediglich die Flammendichte je Zeiteinheit mittels der Fotodiode erfasst und daraus auf den Verbrennungsprozess rückgeschlossen. Dabei hat sich gezeigt, dass die Beobachtung der Flammen den Verbrennungsprozess sehr effizient wiedergibt. Eine zusätzliche Temperaturauswertung ist nicht erforderlich. Auch die Infrarot-Strahlung, die grundsätzlich ebenfalls im Rahmen der Erfindung verwendet werden kann, ist anders verteilt als die Flammdichte, da sie eine stärkere Abnahme als die Verringerung der sichtbaren Flammen zeigt, also den Verbrennungsprozess nicht so gut widerspiegelt wie die Flammdichte.

Vorzugsweise wird die Vorrichtung autark betrieben, d.h. sie muss nicht mit dem Stromnetz in Verbindung stehen. Der Stromverbrauch ist vorzugsweise so gering, dass das Gerät mit einer kleinen Solarzelle auskommt bzw. mit einer kleinen handelsüblichen Batterie eine Lebenszeit von mehreren Jahren hat.

Weitere Vorteile ergeben sich aus den Unteransprüchen und der nachfolgenden Beschreibung eines Ausführungsbeispiels.

Im Folgenden wird die Erfindung anhand eines in den Figuren dargestellten Ausführungsbeispiels näher erläutert. Es zeigen:
- Fig. 1: einen Ofen mit einer davon beabstandeten Vorrichtung zur Beobachtung und Überwachung der Flammen,
- Fig. 2: eine vergrößerte Ansicht der Vorrichtung,
- Fig. 3: einen schematischen Ablauf eines Verbrennungsprozesses,
- Fig. 4: eine beispielhafte Schaltung für die Vorrichtung gemäß Fig. 2,
- Fig. 5: den Ablauf des Verbrennungsprozesses mit den zugeordneten, von der Schaltung gemäß Fig. 4 veranlassten Schaltimpulsen.

### Ausführliche Beschreibung bevorzugter Ausführungsbeispiele

Die Erfindung wird jetzt beispielhaft unter Bezug auf die beigefügten Zeichnungen näher erläutert. Allerdings handelt es sich bei den Ausführungsbeispielen nur um Beispiele, die nicht das erfinderische Konzept auf eine bestimmte Anordnung beschränken sollen. Bevor die Erfindung im Detail beschrieben wird, ist darauf hinzuweisen, dass sie nicht auf die jeweiligen Bauteile der Vorrichtung sowie die jeweiligen Verfahrensschritte beschränkt ist, da diese Bauteile und Verfahren variieren können. Die hier verwendeten Begriffe sind lediglich dafür bestimmt, besondere Ausführungsformen zu beschreiben und werden nicht einschränkend verwendet. Wenn zudem in der Beschreibung oder in den Ansprüchen die Einzahl oder unbestimmte Artikel verwendet werden, bezieht sich dies auch auf die Mehrzahl dieser Elemente, solange nicht der Gesamtzusammenhang eindeutig etwas Anderes deutlich macht.

Figur 1 zeigt die Vorrichtung 1.4 zur Beobachtung und Überwachung der Flammen 1.8 eines Verbrennungsprozesses, wie er in einer Feuerstätte, wie in einem Ofen 1.1, Kachelofen, Kachelkamin oder dergleichen erfolgt. Im Folgenden wird der Begriff Ofen allgemein für Öfen verwendet, in denen während des Verbrennungsprozesses Brennstoff in Gegenwart von Luft verbrannt wird. Bevorzugter Einsatzbereich sind vor allem Heizkamine mit sichtbarer Feuerstelle, sofern jedoch eine Beobachtung der Flammen auch bei nicht sichtbarer Feuerstätte gewährleistet ist, kann die Vorrichtung z.B. auch im oder am Ofen selbst an geeigneter Stelle verwendet werden.

Der Ofen 1.1 gemäß Fig. 1 weist einen Brennraum auf, in dem der Brennstoff unter Bildung von Flammen 1.8 verbrannt wird. Die Feuerstätte des Ofens kann durch eine Scheibe 1.10 oder eine andere Platte verschlossen werden, sofern die Sichtverbindung 1.2 zur Vorrichtung 1.4 sichergestellt ist. Dies ist immer dann der Fall, wenn die Platte oder Scheibe 1.10 für die vom optischen Sensor 1.6 der Vorrichtung 1.4 erfasste Lichtstrahlung durchlässig ist. Ferner weist der Ofen eine Luftzufuhr 1.9 auf, um den Luftzutritt zum Ofen 1.1 zu regeln.

Die Vorrichtung 1.4 dient zur Beobachtung und Überwachung der Flammen 1.8 des Verbrennungsprozesses im Ofen 1.1. Dazu ist eine Fotodiode 4.1 als optischer Sensor 1.6 zur Flammenbeobachtung vorgesehen, die in Abhängigkeit der beobachteten Flammen ein Sensorausgangssignal 4.11 erzeugt, das gemäß Fig. 4 an eine Auswerteeinheit 4.10 weitergegeben wird. Anhand des Sensorausgangssignals 4.11 ist die Auswerteeinheit 4.10 in der Lage, einen Steuereingriff in den Verbrennungsprozess infolge des Sensorausgangssignals 4.11 zu ermitteln. Die Luftzufuhr 1.9 stellt ein Mittel zur Beeinflussung der Zufuhr an Luft zum Verbrennungsprozess dar, durch das der Steuereingriff unter Veränderung der Flammen erfolgen kann. In einem selbständigen oder geregelten Verbrennungsprozess wäre diese manuelle Vorrichtung durch eine mechanische Vorrichtung zu ersetzen, wie z.B. eine Steuerklappe mit Antriebsmotor.

Gegenüber dem vorbekannten Stand der Technik erfasst die Fotodiode 4.1 das Flackern der Flammen 1.8 und damit die Flammdichte je Zeiteinheit. Die Vorrichtung weist einen Signalgeber 4.6 auf, der bei Unterschreiten der Flammdichte unter einen vorbestimmten oder vorbestimmbaren Bruchteil 5.4 eines vom optischen Sensor 1.6 erfassten Maximalwertes M an Flammdichte ein Signal zur Auslösung des manuellen oder mechanischen Steuereingriffs ausgibt. Wesentlich ist also die Beobachtung der Flammdichte, d.h. der Flammenanzahl und/oder Amplitude der Flammen je Zeiteinheit, auf was im Folgenden noch näher eingegangen wird.

Fig. 3 zeigt die Anzahl A bzw. die Amplitude an Flammen und damit die Flammendichte über die Zeit t eines Verbrennungsprozesses. Während der Zeit t1 ist der Verbrennungsprozess noch nicht gestartet. Die dort auftretenden Impulse stammen vielmehr von Schaltsignalen anderer Leuchtquellen, die der optische Sensor 1.6 ebenfalls wahrnimmt. Da die Vorrichtung grundsätzlich alle Impulse mittelt, führen diese Impulse noch nicht dazu, dass der Betrieb der Vorrichtung so einsetzt, wie er bei einem Verbrennungsprozess einsetzen würde. Zu Beginn der Zeit t2 wird der Ofen angezündet. Die hierfür verwendeten Anzünder oder trockenen Kleinstoffe können unter Umständen relativ schnell hochlodern, was zu einem ersten Maximalwert in der Zeitdauer t2 führt. Dieser Wert hat jedoch mit dem Abbrand der Brennstoffe noch wenig zu tun. Sobald die Anzündmittel herunterbrennen, findet der Übergang zur Zeitdauer t3 statt, bei der es sich nun um den eigentlichen Brand also z.B. den Holzbrand handelt. Während dieses Verbrennungsprozesses ergibt sich ein Maximum M an Flammdichte in der Zeitdauer t3, was für die folgende Auswertung des Verbrennungsprozesses noch Bedeutung hat. Nach dem Maximum verbrennt der Brennstoff allmählich, bis zu irgendeinem Zeitpunkt während der Zeitdauer t3 die Luftzufuhr geschlossen wird. Dies führt meist nochmals zu einem Nachbrennen in der Zeit t4 mit ruhigeren Flammen, aber auch einem nochmaligen Anstieg der Flammdichte.

Dieser typische Verbrennungsprozess wird durch die Vorrichtung 1.4 gemäß Fig. 2 überwacht. Der optische Sensor 1.6 ist in einem Fenster der Vorrichtung 1.4 angeordnet. Ferner ist eine Betriebsanzeige 1.7 vorhanden, die dem Benutzer anzeigt, dass das Gerät gerade den Verbrennungsprozess beobachtet. Über einen Schalter 1.5 kann der Alarm des in Fig. 4 gezeigten Signalgebers 4.6 abgeschaltet werden. Gemäß Fig. 1 ist die Vorrichtung 1.4 und damit der optische Sensor 1.6 vorzugsweise von der Feuerstätte beabstandet an einem Standort 1.3 wie hier auf einem Tisch angeordnet und steht mit den Flammen 1.8 in Sichtverbindung 1.2. Dies ist auch die bevorzugte Ausführungsform, da diese Vorrichtung nachträglich jedem Ofen zugeordnet werden kann. Es handelt sich um ein kleines, vom Ofen 1.1 unabhängiges Gerät, das sich ohne weitere Bedienung selbständig meldet, wenn ein entsprechender Abbrand erreicht ist und die Luftzufuhr 1.9 zum Ofen 1.1 geschlossen werden sollte. Dies kann durch die noch zu beschreibende Schaltung gemäß Fig. 4 erreicht werden. Dieses Gerät muss selbst erkennen, wenn ein Ofen entzündet wurde und wann das Brenngut entsprechend abgebrannt ist. Dabei sollte das Gerät in einem nahezu beliebigen Abstand von etwa bis zu 10 Meter zum Ofen stehen können und immer aktiv sein, d.h. nicht von Hand aktiviert werden müssen, wenn das Brenngut entzündet wird. Die einzige Bedienung besteht in dem Betätigen des Schalters 1.5 zum Unterbrechen des Alarms, der nach entsprechendem Abbrand ertönt und zum Schließen der Luftzufuhr 1.9 auffordert. Um dieses Gerät möglichst autark zu betreiben, ist der Stromverbrauch so gering (< 10 µA), dass das Gerät mit einer Energiequelle 4.3 wie einer kleinen Solarzelle auskommt oder mit einer kleinen handelsüblichen Batterie eine Lebenszeit von mehreren Jahren hat. Durch konsequenten Einsatz des Gerätes wird der CO²-Ausstoß verringert und es werden deutliche Heizkosteneinsparungen für den Anwender erreicht.

In der Schaltung gemäß Fig. 4 ist der optische Sensor 1.6 eine Fotodiode 4.1, die vorzugsweise im Generatorbetrieb betrieben wird. Möglich ist dies auf Grund der geringen Reaktionszeit, die von der Fotodiode 4.1 benötigt wird. Grundsätzlich ist es gleichgültig, wie die Fotodiode gepolt wird. Die Fotodiode 4.1 wird über den Widerstand 4.2 belastet. Damit können Ladungsträger über den Widerstand 4.2 abwandern und es wird kein Strom aus der Energiequelle 4.3 verbraucht. Das Signal der Fotodiode wird dem Wechselverstärker 4.4 zugeführt und anschließend einem Bandfilter 4.5. Der Bandfilter filtert vorzugsweise Bereiche >5 Hz und <20 Hz aus dem Signal heraus. Damit fallen vorzugsweise alle Signale heraus, die z.B. von vorbeilaufenden Personen stammen und im oberen Frequenzbereich vor allem die Netzfrequenzen von 50 und 60 Hertz. Das so bandgefilterte Signal kann dann, muss aber nicht, einen weiteren Wechselverstärker 4.4 zugeführt werden, bevor es einem Mikroprozessor als Auswerteeinheit 4.10 zugeleitet wird. Dem Mikroprozessor sind zwei Schalter 4.7, 4.8 zugeordnet, die Timern zugeordnet sind, auf die weiter unten noch eingegangen wird. Von der Auswerteeinheit 4.10 wird eine LED 4.12 angesteuert, die die Betriebsanzeige 1.7 darstellt. Über den Taster 4.9 wird mittels des Schalters 1.5 der Alarm ausgeschaltet. Über die Schalter 4.7 und 4.8 kann je nach Ausführungsform der Vorrichtung 1.4 den Schwellwert 5.4verändern und/oder eine zusätzliche Verzögerung für die Aktivierung des Signalgebers 4.6 aktiviert werden. Schließlich steht die Auswerteeinheit 4.10 mit dem Signalgeber 4.6 in Verbindung.

Mit dieser Schaltung ist folgender Betrieb der Vorrichtung gemäß Fig. 5 möglich. Wesentlich ist vor allem, dass zu einem geeigneten Zeitpunkt nach dem maximalen Auflodern die Luftzufuhr 1.9 geschlossen wird. Dies erfolgt nach Beendigung der eigentlichen Brennphase t3. Die Vorrichtung erfasst das Maximum M an maximaler Flammdichte 5.3, indem der maximale Wert gemittelt und abgespeichert wird. Wird im Folgenden die Flammdichte geringer, wird der Signalgeber 4.6 ausgelöst, sobald die Auswerteeinheit 4.10 an Hand des Sensorausgangssignals 4.11 feststellt, dass ein vorgegebener oder vorgebbarer Bruchteil 5.4 des Maximums M An Flammdichte erreicht ist. Das Signal des Signalgebers 4.6 gibt den Zeitpunkt für den vorzugsweise manuellen Steuereingriff an.

Grundsätzlich besteht die Gefahr, dass die Vorrichtung die Anzündphase bereits als Maximum ansieht und zum Zeitpunkt des Übergangs in die Brennphase das Signal als Bruchteil ausgibt. Aus diesem Grund ist ein erster Schwellwert 5.2 vorgesehen, bei dessen ersten Überschreiten ein erster Timer für eine Zeitdauer 5.5 gesetzt wird. Während dieser Zeit, etwa zehn Minuten, erfolgt keine weitere Erfassung der Flammdichte. Am Ende der Zeitdauer 5.5 wird nun der Maximalwert M während der Zeitdauer 5.6 erfasst. Am Ende der Zeitdauer 5.6 wird dann der vorgegebene Bruchteil 5.4 erreicht und gemäß Signallinie 5.7 der Signalgeber 4.6 eingeschaltet, der dann durch das Schaltsignal 5.8 ausgeschaltet wird. Zu diesem Zeitpunkt wird nochmals ein Timer für eine Zeitdauer 5.9 betätigt, der wiederum die Überwachung der Flammen aussetzt, bis der Verbrennungsprozess so weit abgeschlossen ist, dass der Ofen neu befüllt werden kann. Durch die oben genannte zusätzliche Verzögerung kann diese Zeit auch so lange gewählt werden, bis der Ofen vollständig abgebrannt ist, um z.B. Rauchbelästigungen beim Öffnen des Ofens zu vermeiden. Verfahrensgemäß werden Flammen mittels einer Fotodiode 4.1 als optischem Sensor 1.6 beobachtet, dessen Sensorausgangssignal an die Auswerteeinheit 4.10 übermittelt wird. Die Auswerteeinheit ermittelt daraus in Folge des Sensorausgangssignals 4.11 einen Zeitpunkt für einen Steuereingriff in den Verbrennungsprozess. In Folge des Steuereingriffs wird die Luftzufuhr 1.9 zum Verbrennungsprozess beeinflusst. Die Fotodiode 4.1 erfasst die Flammdichte je Zeiteinheit, also die Anzahl und/oder Amplitude der Flammen. Wird ein vorgegebener oder vorgebbarer Bruchteil 5.4 eines Maximalwerts M unterschritten, wird durch einen Signalgeber 4.6 ein Signal ausgegeben, dass den Bediener zur Durchführung des vorzugsweise manuellen Steuereingriffs auffordert. Das Signal kann aber auch in eine Steuerung oder Regelung eingehen, die dann selbsttätig Einfluss auf die Luftzufuhr 1.9 nimmt. Vorzugsweise werden dabei die Anzündphase sowie auch die Zeit nach Schließen der Luftzufuhr über je einen Timer ausgeblendet, um genau den Maximalwert M zu erfassen und sicherzustellen, dass ein vollständiger Abbrand erfolgt. Die Zeitdauer 5.9 des weiteren Timers beträgt vorzugsweise 15 Minuten. Eine Temperaturauswertung ist nicht erforderlich.

### Bezugszeichenliste

- 1.1: Ofen
- 1.2: Sichtverbindung
- 1.3: Standort
- 1.4: Vorrichtung
- 1.5: Schalter
- 1.6: optischer Sensor
- 1.7: Betriebsanzeige
- 1.8: Flamme
- 1.9: Luftzufuhr
- 1.10: Scheibe
- 4.1: Fotodiode
- 4.2: Widerstand
- 4.3: Energiequelle
- 4.4: Wechselverstärker
- 4.5: Bandfilter
- 4.6: Signalgeber
- 4.7,4.8: Schalter
- 4.9: Taster für 1.5
- 4.10: Auswerteinheit
- 4.11: Sensorausgangssignal
- 4.12: Leuchtdiode
- 5.1: Einzelpulse
- 5.2: erste Schwelle
- 5.3: Maximum
- 5.4: Bruchteil / Schwelle
- 5.5, 5.6, 5.9: Zeitdauer
- 5.7: Zeitdauer für 4.6
- 5.8: Knopfdruck 1.5
- t1: Zeit mit Einzelimpulsen
- t2: Anzündphase
- t3: Brennphase
- t4: Nachbrennphase
- M: Maximum

## Patentansprüche

1. Vorrichtung zur Beobachtung und Überwachung von Flammen (1.8) eines Verbrennungsprozesses, insbesondere in einer Feuerstätte wie einem Ofen (1.1), Kachelofen, Kachelkamin oder dergleichen, wobei während des Verbrennungsprozesses Brennstoff in Gegenwart von Luft verbrannt wird, mit
- einer Fotodiode (4.1) als optischem Sensor (1.6) zur Flammenbeobachtung, der in Abhängigkeit der beobachteten Flammen ein Sensorausgangssignal (4.11) erzeugt,
- einer Auswerteeinheit (4.10), die mit dem optischen Sensor (1.6) zur Übermittlung des Sensorausgangssignals (4.11) in Verbindung steht und Mittel zur Ermittlung eines Steuereingriffs in den Verbrennungsprozess in Folge des Sensorausgangssignals (4.11) aufweist,
- einem Mittel (1.9) zur Beeinflussung der Zufuhr an Luft zum Verbrennungsprozess durch den Steuereingriff unter Veränderung der Flammen,
**dadurch gekennzeichnet, dass** die Fotodiode (4.1) geeignet ist, die Flammdichte je Zeiteinheit zu erfassen und zu mitteln,
dass ein Signalgeber (4.6) vorgesehen ist, der bei Unterschreiten, der Flammdichte unter einen vorbestimmten oder vorbestimmbaren Bruchteil (5.4) eines von der Fotodiode (4.1) erfassten Maximalwertes (M) an Flammdichte ein Signal zur Auslösung des vorzugsweise manuellen Steuereingriffs ausgibt.

2. Vorrichtung nach Anspruch 1, **dadurch gekennzeichnet, dass** der optische Sensor (1.6) beabstandet von der Feuerstätte angeordnet ist und mit den Flammen (1.8) hinsichtlich der vom optischen Sensor (1.6) erfassten Lichtstrahlung in Sichtverbindung (1.2) steht.

3. Vorrichtung nach Anspruch 1 oder 2, **dadurch gekennzeichnet, dass** die Feuerstätte eine für die von der Fotodiode (4.1) erfasste Lichtstrahlung durchlässige, die Feuerstätte begrenzende Platte wie eine Scheibe (1.10) aufweist.

4. Vorrichtung nach einem der vorhergehenden Ansprüche, **dadurch gekennzeichnet, dass** die Auswerteeinheit (4.10) einen ersten Timer aufweist, der beim ersten Überschreiten eines Schwellwertes (5.2) an Flammdichte eine weitere Erfassung der Flammdichte für einen vorgegebenen oder vorgebbaren Zeitraum (5.5) unterbindet.

5. Vorrichtung nach einem der vorhergehenden Ansprüche, **dadurch gekennzeichnet, dass** die Auswerteeinheit (4.10) einen weiteren Timer aufweist, der bei Unterschreiten des Bruchteils (5.4) an Flammdichte eine weitere Erfassung der Flammdichte für einen vorgegebenen oder vorgebbaren Zeitraum (5.9) unterbindet.

6. Vorrichtung nach einem der vorhergehenden Ansprüche, **dadurch gekennzeichnet, dass** sie eine Schaltung zum autarken Dauerbetrieb der Vorrichtung (1.4) aufweist.

7. Verfahren zur Beobachtung und Überwachung von Flammen eines Verbrennungsprozesses, insbesondere in einer Feuerstätte, wie einem Ofen (1.1), Kachelofen, Kachelkamin oder dergleichen, wobei während des Verbrennungsprozesses Brennstoff in Gegenwart von Luft verbrannt wird, mit den Schritten
- Beobachten der Flammen (1.8) mittels einer Fotodiode (4.1) als optischem Sensor (1.6),
- Erzeugen eines Sensorausgangssignals (4.11) in Abhängigkeit der beobachteten Flammen und Übermitteln des Sensorausgangssignals an eine Auswerteeinheit (4.10),
- Ermitteln eines Zeitpunkts für einen Steuereingriff in den Verbrennungsprozess infolge des Sensorausgangssignals (4.11) mittels der Auswerteeinheit (4.10),
- Beeinflussen der Zufuhr an Luft zum Verbrennungsprozess durch den Steuereingriff unter Veränderung der Flammen,
**gekennzeichnet durch** die Schritte
- Erfassen der Flammdichte je Zeiteinheit und Mitteln der erfassten Flammdichte mittels der Fotodiode (4.1),
- Ausgeben eines Signals bei Unterschreiten der Flammdichte unter einen vorbestimmten oder vorbestimmbaren Bruchteil (5.4) eines vom optischen Sensor (1.6) erfassten Maximalwertes (M) an Flammdichte,
- Durchführen des vorzugsweise manuellen Steuereingriffs.

8. Verfahren nach Anspruch 7, **dadurch gekennzeichnet, dass** der optische Sensor (1.6) an einer von der Feuerstätte entfernten Stelle in Sichtverbindung (1.2) mit der Feuerstätte angeordnet wird.

9. Verfahren nach Anspruch 7 oder 8, **dadurch gekennzeichnet, dass** bei erstmaligem Überschreiten eines Schwellwertes (5.2) an Flammdichte eine weitere Erfassung der Flammdichte für einen vorgegebenen oder vorgebbaren Zeitraum (5.5) ausgesetzt wird.

10. Verfahren nach einem der Ansprüche 7 bis9, **dadurch gekennzeichnet, dass** bei Unterschreiten des Bruchteils (5.4) an Flammdichte eine weitere Erfassung der Flammdichte für einen vorgegebenen oder vorgebbaren Zeitraum (5.9) ausgesetzt wird.

11. Verfahren nach einem der Ansprüche 7 bis10, **dadurch gekennzeichnet, dass** das Verfahren kontinuierlich im Dauerbetrieb erfolgt und ein Verbrennungsprozess als solcher selbsttätig an Hand der Erfassung der Flammdichte über die Zeit erkannt wird.

## Claims

1. Device for observing and monitoring flames (1.8) of a combustion process, in particular, in a heat-producing appliance such as an oven (1.1), tiled stove, fireplace or the like, wherein during the combustion process, fuel is burned in the presence of air, comprising
- a photodiode (4.1) as an optical sensor (1.6) for flame observation which generates a sensor output signal (4.11) depending on the observed flames,
- an evaluating unit (4.10) which is connected to the optical sensor (1.6) for transmission of the sensor output signal (4.11) and has means for determining a control intervention in the combustion process as a consequence of the sensor output signal (4.11),
- a means (1.9) for influencing the supply of air to the combustion process by means of the control intervention, thus modifying the flames,
**characterised in that** the photodiode (4.1) is suitable for detecting and averaging the flame density per unit time,
**in that** a signal generator (4.6) is provided which, if the flame density falls below a pre-determined or pre-determinable fraction (5.4) of a maximum value (M) of flame density detected by the photodiode (4.1), outputs a signal for triggering the preferably manual control intervention.

2. Device according to claim 1, **characterised in that** the optical sensor (1.6) is arranged spaced from the heat-producing appliance and is in line of sight (1.2) with the flames (1.8) with regard to the light radiation detected by the optical sensor (1.6).

3. Device according to claim 1 or 2, **characterised in that** the heat-producing appliance has a panel, for example a pane (1.10), delimiting the heat-producing appliance which is transparent to the light radiation detected by the photodiode (4.1).

4. Device according to one of the preceding claims, **characterised in that** the evaluating unit (4.10) has a first timer which, on the first exceeding of a threshold value (5.2) of the flame density, prevents a further detection of the flame density for a pre-set or pre-settable time period (5.5).

5. Device according to one of the preceding claims, **characterised in that** the evaluating unit (4.10) comprises a further timer which, if the fraction (5.4) of flame density is not reached, prevents a further detection of the flame density for a pre-set or pre-settable time period (5.9).

6. Device according to one of the preceding claims, **characterised in that** it comprises a circuit for autonomous non-stop operation of the device (1.4).

7. Method for observing and monitoring flames of a combustion process, in particular in a heat-producing appliance such as an oven (1.1), tiled stove, fireplace or the like, wherein during the combustion process, fuel is burned in the presence of air, comprising the steps
- observing the flames (1.8) by means of a photodiode (4.1) as an optical sensor (1.6),
- generating a sensor output signal (4.11) depending on the observed flames and transmitting the sensor output signal to an evaluating unit (4.10),
- determining a time point for a control intervention in the combustion process as a consequence of the sensor output signal (4.11) by means of the evaluating unit (4.10),
- influencing the supply of air to the combustion process by means of the control intervention, thus modifying the flames,
**characterised by** the steps
- detecting the flame density per unit time and averaging the detected flame density by means of the photodiode (4.1),
- outputting a signal if the flame density falls below a pre-determined or pre-determinable fraction (5.4) of a maximum value (M) of flame density detected by the optical sensor (1.6),
- carrying out the preferably manual control intervention.

8. Method according to claim 7, **characterised in that** the optical sensor (1.6) is arranged at a site remote from the heat-producing appliance in line of sight (1.2) with the heat-producing appliance.

9. Method according to claim 7 or 8, **characterised in that** on the first exceeding of a threshold value (5.2) of flame density, a further detection of the flame density is deferred for a pre-set or pre-settable time period (5.5).

10. Method according to one of the claims 7 to 9, **characterised in that** if the fraction (5.4) of flame density is not reached, a further detection of the flame density is deferred for a pre-set or pre-settable time period (5.9).

11. Method according to one of the claims 7 to 10, **characterised in that** the method takes place continuously in non-stop operation and a combustion process as such is recognised automatically based upon the detection of the flame density over time.

## Revendications

1. Dispositif d'observation et de surveillance de flammes (1.8) d'un processus de combustion, en particulier dans un lieu de combustion comme un fourneau (1.1), un poêle en faïence, une cheminée en faïence ou similaire, dans lequel pendant le processus de combustion, un combustible est brûlé en présence d'air, comportant :
- une photodiode (4.1) en tant que détecteur optique (1.6) pour l'observation des flammes, qui produit un signal de sortie de détecteur (4.11) en fonction des flammes observées,
- une unité de traitement (4.10), qui est en relation avec le détecteur optique (1.6) pour la transmission du signal de sortie de détecteur (4.11) et présente des moyens pour la détermination d'une intervention de commande dans le processus de combustion suite au signal de sortie de détecteur (4.11),
- un moyen (1.9) pour influer sur l'apport d'air au processus de combustion par le biais de l'intervention de commande et par modification des flammes,
**caractérisé en ce que** la photodiode (4.1) est apte à mesurer et déterminer la densité de flammes par unité de temps,
**en ce qu'**il est prévu un donneur de signal (4.6) qui délivre un signal de déclenchement de l'intervention de commande, de préférence manuelle, en cas de dépassement de la densité de flammes d'une fraction prédéterminée ou prédéterminable (5.4) d'une valeur maximale (M) mesurée par la photodiode (4.1) au niveau de la densité de flammes.

2. Dispositif selon la revendication 1, **caractérisé en ce que** le détecteur optique (1.6) est disposé à distance du lieu de combustion et est en liaison visuelle (1.2) avec les flammes (1.8) pour ce qui concerne le rayonnement lumineux mesuré par le détecteur optique (1.6).

3. Dispositif selon la revendication 1 ou 2, **caractérisé en ce que** le lieu de combustion présente une plaque telle qu'une vitre (1.10), limitant le lieu de combustion, transparente pour le rayonnement lumineux mesuré par la photodiode (4.1).

4. Dispositif selon l'une des revendications précédentes, **caractérisé en ce que** l'unité de traitement (4.10) présente un minuteur qui, en cas de premier dépassement d'une valeur de seuil d'entrée (5.2) au niveau de la densité de flammes, empêche une mesure supplémentaire de la densité de flammes pendant une durée prédéterminée ou prédéterminable (5.5).

5. Dispositif selon l'une des revendications précédentes, **caractérisé en ce que** l'unité de traitement (4.10) présenter un minuteur supplémentaire, qui empêche en cas de dépassement de la fraction (5.4) au niveau de la densité de flammes, une mesure supplémentaire de la densité de flammes pendant une durée prédéterminée ou prédéterminable (5.9).

6. Dispositif selon l'une des revendications précédentes, **caractérisé en ce qu'**il présente un circuit pour le fonctionnement continu autonome du dispositif (1.4).

7. Procédé d'observation et de surveillance de flammes d'un processus de combustion, en particulier dans un lieu de combustion, comme un fourneau (1.1), un poêle à faïence, un cheminée à faïence ou similaire, dans lequel pendant le processus de combustion, du combustible est brûlé en présence d'air, comportant les étapes suivantes :
- observation des flammes (1.8) au moyen d'une photodiode (4.1) en tant que détecteur optique (1.6) ;
- production d'un signal de sortie de détecteur (4.11) en fonction des flammes observées et transmission du signal de sortie de détecteur à une unité de traitement (4.10),
- détermination d'un moment pour une intervention de commande dans le processus de combustion, suite au signal de sortie de détecteur (4.11) au moyen de l'unité de traitement (4.10),
- agissement sur l'apport d'air au processus de combustion grâce à l'intervention de commande par modification des flammes,
**caractérisé par** les étapes suivantes :
- mesure de la densité de flammes par unité de temps et détermination de la densité des flammes mesurées au moyen de la photodiode (4.1),
- délivrance d'un signal en cas de dépassement de la densité de flammes d'une fraction prédéterminée ou prédéterminable (5.4) d'une valeur maximale (M) mesurée par le détecteur optique (1.6) au niveau de la densité de flammes,
- exécution de l'intervention de commande de préférence manuelle.

8. Procédé selon la revendication 7, **caractérisé en ce que** le détecteur optique (1.6) est disposé à un endroit éloigné du lieu de combustion, en liaison visuelle (1.2) avec le lieu de combustion.

9. Procédé selon la revendication 7 ou 8, **caractérisé en ce que** lors du premier dépassement d'une valeur de seuil d'entrée (5.2) au niveau de la densité de flammes, une mesure supplémentaire de la densité de flammes est interrompue pendant une durée prédéterminée ou prédéterminable (5.5).

10. Procédé selon l'une des revendications 7 à 9, **caractérisé en ce qu'**en cas de dépassement de la fraction (5.4) au niveau de la densité de flammes, une mesure supplémentaire de la densité de flammes est interrompue pendant une durée prédéterminée ou prédéterminable (5.9).

11. Procédé selon l'une des revendications 7 à 10, **caractérisé en ce que** le procédé se déroule en fonctionnement continu et **en ce qu'**un processus de combustion est reconnu en tant qu'automatique à l'aide de la mesure de la densité de flammes dans le temps.
